# EUROPÄISCHE PATENTSCHRIFT

(11) **EP 1 887 214 B1**
(45) Veröffentlichungstag und Bekanntmachung des Hinweises auf die Patenterteilung: **16.03.2016**
(21) Anmeldenummer: 07110619.9
(22) Anmeldetag: 20.06.2007
(51) Int. Cl.: F02M 51/06, F02M 63/00

(54) **Injektor und zugehöriges Betriebsverfahren**
Injector and corresponding operating method
Injecteur et procédé de fonctionnement correspondant

(30) Priorität: 07.08.2006 DE 102006036781
(43) Veröffentlichungstag der Anmeldung: 13.02.2008
(73) Patentinhaber: ROBERT BOSCH GMBH, 70442 Stuttgart (DE)
(72) Erfinder: Boehland, Peter, 71672, Marbach (DE); Kanne, Sebastian, 71409, Schwaikheim (DE); Nentwig, Godehard, Palo Alto, 94304 (US); Bauer, Michael, 70839, Gerlingen (DE)

(56) Entgegenhaltungen:
- WO-A-2006/008200
- WO-A1-2006/010665
- DE-A1- 3 724 217
- DE-A1- 10 317 149
- DE-A1- 19 954 802
- DE-U1-202004 011 603

## Beschreibung

Die vorliegende Erfindung betrifft einen Injektor für eine Kraftstoffeinspritzanlage einer Brennkraftmaschine, insbesondere in einem Kraftfahrzeug, nach dem Oberbegriff des Anspruchs 1.

Die Erfindung betrifft außerdem ein Betriebsverfahren für einen derartigen Injektor. Ein derartiger Injektor sowie ein derartiges Betriebsverfahren sind aus der DE 20 2004 011 603 U1 bekannt. Bei dem bekannten Injektor wird der Vorteil erzielt, dass zum Öffnen der Düsennadel zwei parallel wirkende Antriebssysteme zur Verfügung stehen, die sich gegenseitig komplementär zu dem vom Nadelhub abhängigen Öffnungskraftbedarf der Düsennadel ergänzen. Dabei wird die zum Abheben der Düsennadel vom Nadelsitz erforderliche, relativ große Öffnungskraft im Wesentlichen durch den Piezoaktor in die Düsennadel eingeleitet, während die zur Erzielung des relativ großen Nadelhubs erforderliche, vergleichsweise kleine Öffnungskraft durch den Linearantrieb in die Düsennadel eingeleitet wird. Somit kann bei dem vorbekannten Injektor die Düsennadel mit Hilfe der großen Öffnungskraft des Piezoaktors rasch aus ihrem Sitz angehoben werden und mit Hilfe des Linearantriebs vergleichsweise rasch bis zum erforderlichen Öffnungshub verstellt werden. Bei dem bekannten Injektor ist der Anker des Linearantriebs als Ankerplatte ausgebildet und am Ende der Ventilnadel an der Ventilnadel befestigt. Dadurch ist die Führung der Ventilnadel an dem Ende, an dem der Anker angeordnet ist, relativ schwierig zu realisieren. Weiterhin ist durch die Ausbildung einer separaten Ankerplatte die Fertigung der aus Ventilnadel und Anker bestehenden Baueinheit relativ aufwändig und kompliziert.

Aufgabe der Erfindung ist es, einen Injektor nach dem Oberbegriff des Anspruchs 1 derart weiterzubilden, dass dessen Herstellbarkeit, unter Beibehaltung sonstiger positiver Betriebseigenschaften, verbessert wird. Diese Aufgabe wird mit einem Injektor mit den Merkmalen des Anspruchs 1 gelöst.

Vorteilhafte Weiterbildungen des erfindungsgemäßen Injektors sind in den Unteransprüchen angegeben. Die Erfindung umfasst auch ein Betriebsverfahren zum Betreiben eines erfindungsgemäßen Injektors.

### Zeichnung

Ausführungsbeispiele der Erfindung sind in der Zeichnung dargestellt und werden im folgenden näher erläutert.

Die einzige Fig. 1 zeigt einen stark vereinfachten, schematisierten Längsschnitt durch einen Injektor.

### Beschreibung der Ausführungsbeispiele

Entsprechend Fig. 1 umfasst ein Injektor 1 ein Injektorgehäuse 2, das zumindest ein Spritzloch 3 aufweist, durch das unter Einspritzdruck stehender Kraftstoff in einen Einspritzraum 4 eindüsbar ist. Der Injektorkörper 2 ist hier vereinfacht einteilig dargestellt, es ist jedoch üblich, den Injektorkörper 2 aus mehreren Einzelteilen zusammenzubauen. Beispielsweise können ein an das wenigstens eine Spritzloch 3 anschließender Nadelabschnitt 5 des Injektorkörpers 2 und ein vom wenigstens einen Spritzloch 3 entfernter Aktorabschnitt 6 des Injektorkörpers 2 separate Bauteile bilden.

Der Injektorkörper 2 enthält einen Zuführpfad 7, der dem wenigstens einen Spritzloch 3 unter Einspritzdruck stehenden Kraftstoff zuführt. Hierzu ist der Injektor 1 bzw. der Zuführpfad 7 über eine entsprechende Anschlussleitung 8 an eine Kraftstoffhochdruckleitung 9 anschließbar. Diese Kraftstoffhochdruckleitung 9 bildet ebenso wie der Injektor 1 einen Bestandteil einer im übrigen nicht dargestellten Kraftstoffeinspritzanlage für eine Brennkraftmaschine, die vorzugsweise in einem Kraftfahrzeug angeordnet ist. Bei einem Common-Rail-System sind mehrere Injektoren 1 an eine gemeinsame Kraftstoffhochdruckleitung 9 angeschlossen.

Der Injektor 1 weist einen Piezoaktor 10 auf, der im Injektorkörper 2 bzw. in dessen Aktorabschnitt 6 angeordnet ist, derart, dass er darin in Abhängigkeit seiner Bestromung und Entstromung einen Aktorhub parallel zu einer Längsmittelachse 11 des Injektors 1 durchführen kann. Hierzu ist der Piezoaktor 10 mit einem vom wenigstens einen Spritzloch 3 entfernten Aktorfuß 12 am Injektorkörper 2 axial abgestützt. Diese mit 13 bezeichnete axiale Abstützung bildet gleichzeitig eine effektive Abdichtung eines im Aktorabschnitt 6 ausgebildeten Aktorraums 14 gegenüber einem im Injektorkörper 2 ausgebildeten Zuführraum 15. Durch den Zuführraum 15 ist der Piezoaktor 10 vor Kraftstoff geschützt an eine Stromversorgung anschließbar. Der Aktorraum 14 bildet dabei einen Bestandteil des Zuführpfads 7 bzw. ist durch den Aktorraum 14 der Zuführpfad 7 hindurchgeführt.

Der Injektor 1 enthält im Injektorkörper 2 bzw. in dessen Nadelabschnitt 5 eine Düsennadel 16, die hubverstellbar angeordnet ist und mit deren Hilfe die Einspritzung von Kraftstoff durch das wenigstens eine Spritzloch 3 steuerbar ist. Hierzu weist die Düsennadel 16 in einem dem wenigstens einen Spritzloch 3 zugewandten Spitzenabschnitt 17 eine Dichtkante 18 auf, die mit einem am Injektorkörper 2 bzw. am Nadelabschnitt 5 ausgebildeten Nadelsitz 19 zusammenwirkt. Bei in ihren Sitz 19 eingefahrener Düsennadel 16 trennt die mit dem Nadelsitz 19 zusammenwirkende Dichtkante 18 das wenigstens eine Spritzloch 3 von einem Nadelraum 20, der einen Bestandteil des Zuführpfads 7 bildet bzw. durch den der Zuführpfad 7 hindurchgeführt ist.

Der Injektor 1 ist außerdem mit einer Kopplereinrichtung 21 ausgestattet, die im Injektorkörper 2 angeordnet ist und die eine Hubübertragung zwischen dem Piezoaktor 10 und der Düsennadel 16 ermöglicht. Hierzu ist die Koppeleinrichtung 21 einerseits mit dem Piezoaktor 10 und andererseits mit der Düsennadel 16 auf geeignete Weise Antriebsgekoppelt. Gleichzeitig ist die Antriebskopplung zwischen Kopplereinrichtung 21 und Düsennadel 16 so ausgestaltet, dass die Düsennadel 16 relativ zur Kopplereinrichtung 21 hubverstellbar ist.

Erfindungsgemäß ist der Injektor 1 zusätzlich mit einem elektromagnetisch arbeitenden Linearantrieb 22 ausgestattet, mit dessen Hilfe die Düsennadel 16 in ihrer Hubrichtung antreibbar ist. Der Linearantrieb 22 weist entsprechend der hier gezeigten, bevorzugten Ausführungsform beispielsweise eine elektromagnetisch arbeitende Spule 23 auf, die sich ringförmig und koaxial zur Düsennadel 16 erstreckt. Desweiteren weist der Linearantrieb 22 hier einen Anker 24 auf, der mittels der elektromagnetischen Kräfte der Spule 23 in der Hubrichtung der Düsennadel 16 antreibbar ist. Vorzugsweise erstreckt sich der Anker 24 ringförmig und koaxial zur Düsennadel 16. Während die Spule 23 ortsfest am Injektorkörper 2 angeordnet ist, ist der Anker 24 ortsfest an der Düsennadel 16 angeordnet. Radial zwischen Spule 23 und Anker 24 ist ein Ringspalt 25 vorgesehen.

Ein Spulenträger 26, der die Spule 23 trägt, kann hierzu auf geeignete Weise am Injektorkörper 2 festgelegt sein. Insbesondere kann der Spulenträger 26 einen integralen Bestandteil des Injektorkörpers 2 bilden. Im Beispiel ist die Düsennadel 16 im Spulenkörper 26 hubverstellbar gelagert. Eine entsprechende, radial zwischen Spulenträger 26 und Düsennadel 16 ausgebildete Führung und/oder Lagerung ist mit 27 bezeichnet. Durch diese Führung/Lagerung 27 kann der Zuführpfad 7 hindurchgeführt sein. Grundsätzlich kann jedoch der Nadelraum 20 auf beliebige andere Art und Weise mit dem Aktorraum 14 kommunizieren, um so den Zuführpfad 7 am Linearantrieb 22 vorbei bzw. durch den Linearantrieb 22 hindurch zuführen.

Die Spule 23 ist im gezeigten Beispiel zusammen mit dem Spulenträger 26 im Inneren des Injektorkörpers 2, also im Nadelraum 20 angeordnet. Ebenso sind grundsätzlich auch andere Anordnungen/Positionierungen für die Spule 23 denkbar, da ein direkter körperlicher Kontakt mit dem Anker 24 nicht erforderlich ist.

Auch der Anker 24 kann auf unterschiedliche Weise realisiert werden. Grundsätzlich ist es möglich, die Düsennadel 16 aus einem geeigneten Ankerwerkstoff herzustellen, so dass die Düsennadel 16 selbst den Anker 24 bildet. Alternativ kann der Anker 24 auch einen integralen Bestandteil der Düsennadel 16 bilden. Ebenso ist es möglich, bei einer aus mehreren Bestandteilen zusammengebauten Düsennadel 16 einen dieser Bestandteile als Anker 24 auszugestalten. Desweiteren kann der Anker 24 auch ein separat hergestelltes Bauteil sein, das auf geeignete Weise an die Düsennadel 16 angebaut ist, z.B. durch eine Schweißverbindung.

Die Kopplereinrichtung 21 weist an ihrer der Düsennadel 16 zugewandten Seite eine Mitnehmereinrichtung 28 auf, die so ausgestaltet ist, dass die Kopplereinrichtung 21 bei einem in der Öffnungsrichtung der Düsennadel 16 orientierten Hub die Düsennadel 16 durch Formschluss mitnehmen kann. Hierzu weist die Mitnehmereinrichtung 28 eine Greifkontur 29 auf und wirkt mit einem vom wenigstens einen Spritzloch 3 entfernten Endabschnitt 30 der Düsennadel 16 zusammen. Die Greifkontur 29, die beispielsweise durch eine radial nach innen vorspringende Ringstufe gebildet ist, hintergreift dabei den Endabschnitt 30, der hierzu eine komplementäre, hintergreifbare Kontur 31 aufweist. Die hintergreifbare Kontur 31 ist beispielsweise durch einen vom Endabschnitt 30 radial nach außen vorspringenden Kragen gebildet.

Die Kopplereinrichtung 21 weist hier außerdem einen Hülsenabschnitt 32 auf, und zwar an der der Düsennadel 16 zugewandten Seite. Der Endabschnitt 30 ragt in diesen Hülsenabschnitt 32 axial hinein und ist darin hubverstellbar angeordnet. Hierzu enthält der Hülsenabschnitt 32 einen Freiraum 33, in dem der Endabschnitt 30 relativ zur Kopplereinrichtung 21 hubverstellbar ist. In diesem Freiraum 33 ist eine Rückstellfeder 34 angeordnet, mit deren Hilfe die Düsennadel 16 in ihre Schließrichtung vorgespannt ist. Die Rückstellfeder 34 unterstützt dadurch den Kontakt zwischen Greifkontur 29 und greifbarer Kontur 31 innerhalb der Mitnehmereinrichtung 28. Die Rückstellfeder 34 ist dabei einerseits an der Düsennadel 16 und andererseits an der Kopplereinrichtung 21 abgestützt.

Desweiteren ist die Kopplereinrichtung 21 an einer von der Düsennadel 16 abgewandten Seite über eine Kolben-Zylinder-Anordnung 35 mit dem Piezoaktor 10 antriebsgekoppelt. Die Kolben-Zylinder-Anordnung 35 umfasst einen Kolben 36 und einen Zylinder 37, in dem der Kolben 36 parallel zum Aktorhub hubverstellbar gelagert ist. Dabei taucht der Kolben 36 mit Axialspiel 38 in den Zylinder 37 ein. Desweiteren ist vorzugsweise auch zwischen dem Piezoaktor 10 und der Kopplereinrichtung 21 außerhalb der Kolben-Zylinder-Anordnung 35 ein weiteres Axialspiel 39 vorhanden. Die Kolben-Zylinder-Anordnung 35 ermöglicht eine hydraulische Kopplung zwischen Piezoaktor 10 und Kopplereinrichtung 21 wobei diese hydraulische Kopplung den Aktorhub im wesentlichen unverändert auf die Kopplereinrichtung 21 überträgt, und zwar über das im Zylinder 37 durch den Kolben 36 eingeschlossene Hydraulikvolumen. Die Kolben-Zylinder-Anordnung 35 ermöglicht dabei einen Ausgleich von Spiel, von Herstellungstoleranzen und von thermischen Ausdehnungseffekten. Die Kolben-Zylinder-Anordnung 35 ist hier gezielt so ausgestaltet, dass die hydraulische Kopplung im wesentlichen keine Kraft- oder Hubübersetzung realisiert, so dass der Aktorhub bzw. die Aktorkraft unverändert auf die Kopplereinrichtung 21 und von dieser auf die Düsennadel 16 übertragen wird. Grundsätzlich sind jedoch auch Ausführungsformen mit Unter- oder Übersetzung in der hydraulischen Kopplung der Kolben-Zylinder-Anordnung 35 realisierbar.

Im gezeigten Beispiel ist der Kolben 36 durch einen Kolbenabschnitt der Kopplereinrichtung 21 gebildet, den dieser an einer von der Düsennadel 16 abgewandten Seite aufweist und der im folgenden ebenfalls mit 36 bezeichnet wird. Im Unterschied dazu ist der Zylinder 37 hier durch einen Zylinderabschnitt gebildet, der im folgenden ebenfalls mit 37 bezeichnet wird und der entweder unmittelbar am Piezoaktor 10 oder an einem der Düsennadel 16 zugewandten Aktorkopf 40 ausgebildet ist.

Darüber hinaus ist der Injektor 1 noch mit einer Schließdruckfeder 41 ausgestattet, welche die Düsennadel 16 in deren Schließrichtung antreibt. Hierzu stützt sich die Schließdruckfeder 41 einenends über einen Bund 42 an der Düsennadel 16 und anderenends am Piezoaktor 10 bzw. am Aktorkopf 40 ab.

Der erfindungsgemäße Injektor 1 arbeitet wie folgt:

In einem in der Fig. 1 gezeigten Ausgangszustand befindet sich die Düsennadel 16 in ihrer Schließstellung, d.h., die Dichtkante 18 sitzt im Nadelsitz 19 und trennt das wenigstens eine Spritzloch 3 vom Zuführpfad 7. Der Piezoaktor 10 ist bestromt und weist seinen in Richtung des wenigstens einen Spritzlochs 3 ausgedehnten Zustand auf. Dementsprechend wird der Piezoaktor 10 im Injektor 1 ziehend bzw. invers betrieben. Der Linearantrieb 22 ist unbestromt bzw. ausgeschaltet. Im gesamten Zuführpfad 7, sowie im Freiraum 33 und in dem zwischen Zylinder 37 und Kolben 36 eingeschlossenen Volumen herrscht der Einspritzdruck.

Zum Durchführen einer Einspritzung von Kraftstoff durch das wenigstens eine Spritzloch 3 wird die Düsennadel 16 zum Öffnen angesteuert. Hierzu wird der Piezoaktor 10 entstromt. Außerdem wird der Linearantrieb 22 bestromt bzw. eingeschaltet. Beim Entstromen des Piezoaktors 10 zieht sich dieser zusammen und zieht dabei seinen Aktorkopf 40 vom wenigstens einen Spritzloch 3 weg. Über die mit Hilfe der Kolben-Zylinder-Anordnung 35 realisierte hydraulische Kopplung zwischen Piezoaktor 10 und Kopplereinrichtung 21 führt auch die Kopplereinrichtung 21 den Aktorhub quasi identisch aus. Über die Mitnehmereinrichtung 28 führt auch die Düsennadel 16 den Hub der Kopplereinrichtung 21 und somit der Hub des Piezoaktors 10 quasi identisch aus. In der Folge hebt die Düsennadel 16 vom Nadelsitz 19 ab. Dabei kann der Piezoaktor 10 die zum Abheben der Düsennadel 16 vom Nadelsitz 19 erforderliche große Öffnungskraft ohne weiteres aufbringen und über die Kopplereinrichtung 21 in die Düsennadel 16 einleiten. Der Linearantrieb 22 kann dabei bereits unterstützende Öffnungskräfte in die Düsennadel 16 einleiten. Allerdings bauen sich die am Anker 24 angreifenden elektromagnetischen Kräfte aufgrund der Impedanz der Spule 23 nur allmählich bzw. zeitlich verzögert auf. Bei einer entsprechenden Abstimmung zwischen Einschaltzeitpunkt des Linearantriebs 22 und Ausschaltzeitpunkt des Piezoaktors 10 kann der Linearantrieb 22 die zu einem weiteren Anheben der Düsennadel 16 erforderliche Öffnungskraft in die Düsennadel 16 einleiten, sobald der Piezoaktor 10 seinen maximalen Aktorhub erreicht hat. Die mit dem Linearantrieb 22 in die Düsennadel 16 eingeleiteten Öffnungskräfte treiben nun die Düsennadel 16 weiter in ihrer Öffnungsrichtung, also weg vom wenigstens einen Spritzloch 3 an. Da der Piezoaktor 10 und somit auch die Kopplereinrichtung 21 ihre Endstellung erreicht haben, bewegt sich nun die Düsennadel 16 relativ zur Kopplereinrichtung 21. In der Folge hebt die Düsennadel 16 mit ihrer hintergreifbaren Kontur 31 von der Greifkontur 29 der Mitnehmereinrichtung 28 ab. Somit kann die Düsennadel 16 für ihre Öffnung einen Nadelhub durchführen, der größer ist als der vom Piezoaktor 10 durchführbare Aktorhub. Hierdurch kann der Piezoaktor 10 in der Hubrichtung vergleichsweise kurz bauen. Ebenso kann der Linearantrieb 22 vergleichsweise kompakt bauen, da nach dem Abheben der Düsennadel 16 vom Nadelsitz 19, was durch den Aktorhub realisiert wird, die Düsennadel 16 nur noch mit einer deutlich geringeren Öffnungskraft angetrieben werden muss, um den gewünschten Nadelhub durchzuführen.

Das Ausschalten des Piezoaktors 10 und das Einschalten des Linearantriebs 22 können so aufeinander abgestimmt sein, dass der Linearantrieb 22 zum gleichen Zeitpunkt eingeschaltet wird wie der Piezoaktor 10 entstromt wird. Dabei ist es insbesondere möglich, eine im gespannten oder aufgeladenen Piezoaktor 10 gespeicherte elektrische Ladung für die Bestromung des Linearantriebs 22 auszunutzen. Der Energieverbrauch des Injektors 1 kann dadurch reduziert werden. Ebenso kann es vorteilhaft sein, den Linearantrieb 22 bereits vor dem Entstromen des Piezoaktors 10 einzuschalten, beispielsweise um dadurch den Feldaufbau zeitlich nach vorn zu verschieben. Der Linearantrieb 22 kann dann beim Öffnen der Düsennadel 16 schneller seine Öffnungskraft in die Düsennadel 16 einleiten.

Zum Beenden des Einspritzvorgangs wird die Düsennadel 16 geschlossen, also in den Nadelsitz 19 eingefahren. Hierzu wird der Linearantrieb 22 ausgeschaltet und der Piezoaktor 10 bestromt. Unterstützt wird die Schließbewegung der Düsennadel 16 außerdem durch die Schließdruckfeder 41 und die Rückstellfeder 34. Auch hier kann es zweckmäßig sein, den Linearantrieb 22 genau zu dem Zeitpunkt auszuschalten, zu dem der Piezoaktor 10 eingeschaltet wird. Insbesondere ist es dann möglich, die im Linearantrieb 22, bzw. in dessen Spule 23, gespeicherte elektrische Ladung zur Bestromung des Piezoaktors 10 zu nutzen. Alternativ kann auch der Linearantrieb 22 zeitlich vor dem Einschalten des Piezoaktors 10 ausgeschaltet werden, um so den Feldabbau einzuleiten. In der Folge können für den Schließvorgang die vom Linearantrieb 22 in die Düsennadel 16 eingeleiteten Öffnungskräfte schneller abgebaut werden. Ebenso ist grundsätzlich denkbar, die Bestromung des Linearantriebs 22 für den Schließvorgang der Düsennadel 16 umzupolen, so dass der Linearantrieb 22 die Düsennadel 16 in deren Schließrichtung antreibt.

## Patentansprüche

1. Injektor für eine Kraftstoffeinspritzanlage einer Brennkraftmaschine, insbesondere in einem Kraftfahrzeug,
- mit einem Injektorkörper (2), der wenigstens ein Spritzloch (3) aufweist,
- mit einer im Injektorkörper (2) hubverstellbar angeordneten Düsennadel (16) zum Steuern einer Einspritzung von Kraftstoff durch das wenigstens eine Spritzloch (3),
- mit einem im Injektorkörper (2) angeordneten Piezoaktor (10) zur Erzeugung eines Aktorhubs,
- mit einer im Injektorkörper (2) angeordneten Kopplereinrichtung (21) zur Hubübertragung zwischen Piezoaktor (10) und Düsennadel (16),
- wobei die Düsennadel (16) relativ zur Kopplereinrichtung (21) hubverstellbar angeordnet ist,
- wobei ein elektromagnetischer Linearantrieb (22) zum Antreiben der Düsennadel (16) in deren Hubrichtung vorgesehen ist und,
- wobei der Linearantrieb (22) eine relativ zum Injektorkörper (2) ortsfeste elektromagnetische Spule (23) und einen relativ zur Düsennadel (16) ortsfesten Anker (24) aufweist,
**dadurch gekennzeichnet,**
- **dass** der Anker (24) in die Düsennadel (16) integriert ist, oder
- **dass** ein Bestandteil der Düsennadel (16) als Anker (24) ausgestaltet ist, oder
- **dass** die Düsennadel (16) selbst den Anker (24) bildet.

2. Injektor nach Anspruch 1,
**dadurch gekennzeichnet,**
**dass** die Spule (23) im Injektorkörper (2) angeordnet ist

3. Injektor nach einem der Ansprüche 1 oder 2,
**dadurch gekennzeichnet,**
**dass** die Kopplereinrichtung (21) eine Mitnehmereinrichtung (28) aufweist, die mit einer Greifkontur (29) die Düsennadel (16) an einem vom wenigstens einen Spritzloch (3) entfernten Endabschnitt (30) hintergreift.

4. Injektor nach einem der Ansprüche 1 bis 3,
**dadurch gekennzeichnet,**
**dass** die Kopplereinrichtung (21) einen der Düsennadel (16) zugewandten Hülsenabschnitt (32) aufweist, in dem ein vom wenigstens einen Spritzloch (3) entfernter Endabschnitt (30) der Düsennadel (16) hubverstellbar angeordnet ist

5. Injektor nach einem der Ansprüche 1 bis 4,
**dadurch gekennzeichnet,**
**dass** die Kopplereinrichtung (21) über eine Kolben-Zylinder-Anordnung (35) mit dem Piezoaktor (10) antriebsgekoppelt ist, wobei der Kolben (36) in den Zylinder (37) mit Axialspiel (38) parallel zum Aktorhub eintaucht.

6. Injektor nach einem der Ansprüche 1 bis 5,
**dadurch gekennzeichnet,**
**dass** die Kopplereinrichtung (21) einen von der Düsennadel (16) abgewandten Kolbenabschnitt (36) aufweist, der in einem am Piezoaktor (10) ausgebildeten Zylinderabschnitt (37) hubverstellbar gelagert ist.

7. Verfahren zum Betreiben eines Injektors (1) nach einem der Ansprüche 1 bis 6,
**dadurch gekennzeichnet,**
- **dass** zum Öffnen der Düsennadel (16) der Piezoaktor (10) entstromt und gleichzeitig oder vorher der Linearantrieb (22) bestromt wird, und/oder
- **dass** zum Schließen der Düsennadel (16) der Piezoaktor (10) bestromt und der Linearantrieb (22) entstromt wird.

8. Verfahren nach Anspruch 7,
**dadurch gekennzeichnet,**
- **dass** beim Entstromen des Piezoaktors (10) eine darin gespeicherte elektrische Ladung dem Linearantrieb (22) zu dessen Bestromung zugeführt wird, und/oder
- **dass** beim Entstromen des Linearantriebs (22) eine darin gespeicherte elektrische Ladung dem Piezoaktor (10) zu dessen Bestromung zugeführt wird.

## Claims

1. Injector for a fuel injection system of an internal combustion engine, in particular in a motor vehicle,
- having an injector body (2) which has at least one spray hole (3),
- having a nozzle needle (16) which is arranged with an adjustable stroke in the injector body (2) in order to control an injection of fuel through the at least one spray hole (3),
- having a piezoelectric actuator (10) which is arranged in the injector body (2) in order to generate an actuator stroke,
- having a coupler device (21) which is arranged in the injector body (2) in order to transmit the stroke between the piezoelectric actuator (10) and the nozzle needle (16),
- the nozzle needle (16) being arranged with an adjustable stroke relative to the coupler device (21),
- an electromagnetic linear drive (22) being provided for driving the nozzle needle (16) in its stroke direction, and
- the linear drive (22) having an electromagnetic coil (23) which is stationary relative to the injector body (2) and an armature (24) which is stationary relative to the nozzle needle (16),
**characterized**
- **in that** the armature (24) is integrated into the nozzle needle (16), or
- **in that** a constituent part of the nozzle needle (16) is configured as an armature (24), or
- **in that** the nozzle needle (16) itself forms the armature (24).

2. Injector according to Claim 1, **characterized in that** the coil (23) is arranged in the injector body (2).

3. Injector according to either of Claims 1 and 2, **characterized in that** the coupler device (21) has a driver device (28) which engages with a gripping contour (29) behind the nozzle needle (16) on an end section (30) which is remote from the at least one spray hole (3).

4. Injector according to one of Claims 1 to 3, **characterized in that** the coupler device (21) has a sleeve section (32) which faces the nozzle needle (16) and in which an end section (30), remote from the at least one spray hole (3), of the nozzle needle (16) is arranged with an adjustable stroke.

5. Injector according to one of Claims 1 to 4, **characterized in that** the coupler device (21) is drive-coupled via a piston/cylinder arrangement (35) to the piezoelectric actuator (10), the piston (36) dipping into the cylinder (37) with axial play (38) parallel to the actuator stroke.

6. Injector according to one of Claims 1 to 5, **characterized in that** the coupler device (21) has a piston section (36) which faces away from the nozzle needle (16) and is mounted with an adjustable stroke in a cylinder section (37) which is configured on the piezoelectric actuator (10).

7. Method for operating an injector (1) according to one of Claims 1 to 6, **characterized**
- **in that**, in order to open the nozzle needle (16), the piezoelectric actuator (10) is de-energized and, at the same time or previously, the linear drive (22) is energized, and/or
- **in that**, in order to close the nozzle needle (16), the piezoelectric actuator (10) is energized and the linear drive (22) is de-energized.

8. Method according to Claim 7,
**characterized**
- **in that**, during de-energizing of the piezoelectric actuator (10), an electric charge which is stored therein is fed to the linear drive (22) in order to energize the latter, and/or
- **in that**, during de-energizing of the linear drive (22), an electric charge which is stored therein is fed to the piezoelectric actuator (10) in order to energize the latter.

## Revendications

1. Injecteur destiné à un système d'injection de carburant d'un moteur à combustion, notamment d'un véhicule à moteur,
- comportant un corps d'injecteur (2) qui comprend au moins un orifice d'injection (3),
- comportant un pointeau (16) disposé de manière à ce que sa course puisse être réglée dans le corps d'injecteur (2) afin de commander une injection par l'intermédiaire dudit au moins un orifice d'injection (3),
- comportant un actionneur piézoélectrique (10) disposé dans le corps d'injecteur (2) pour générer une course d'actionneur,
- comportant un dispositif de couplage (21) disposé dans le corps d'injecteur (2) pour transmettre une course entre l'actionneur piézoélectrique (10) et le pointeau (16),
- dans lequel le pointeau (16) est disposé de manière à ce que sa course puisse être réglée par rapport au dispositif de couplage (21),
- dans lequel il est prévu un dispositif d'entraînement linéaire électromagnétique (22) destiné à entraîner le pointeau (16) dans la direction de la course, et
- dans lequel le dispositif d'entraînement linéaire (22) comprend une bobine électromagnétique (23) fixe par rapport au corps d'injecteur (2) et une armature (24) fixe par rapport au pointeau (16), **caractérisé**
- **en ce que** l'armature (24) est intégrée au pointeau (16), ou
- **en ce qu'**une partie constitutive du pointeau (16) est réalisée sous la forme d'une armature (24), ou
- **en ce que** le pointeau (16) forme lui-même l'armature (24) .

2. Injecteur selon la revendication 1,
**caractérisé en ce que** la bobine (23) est disposée dans le corps d'injecteur (2).

3. Injecteur selon la revendication 1 ou 2,
**caractérisé en ce que** le dispositif de couplage (21) comprend un système d'entraînement (28) qui vient en prise par derrière, au moyen d'un contour de mise en prise (29), avec le pointeau (16) sur une partie d'extrémité (30) éloignée d'au moins un orifice d'injection (3).

4. Injecteur selon l'une quelconque des revendications 1 à 3,
**caractérisé en ce que** le dispositif de couplage (21) comprend une partie formant manchon (32) tournée vers le pointeau (16), dans lequel une partie d'extrémité (30) du pointeau (16) éloignée d'au moins un orifice d'injection (3) est disposée de manière à ce que sa course puisse être réglée.

5. Injecteur selon l'une quelconque des revendications 1 à 4,
**caractérisé en ce que** le dispositif de couplage (21) est couplé de manière entraînée à l'actionneur piézoélectrique (10) par l'intermédiaire d'un dispositif à piston et cylindre (35), dans lequel le piston (36) plonge avec un jeu axial (38) parallèlement à la course de l'actionneur dans le cylindre (37).

6. Injecteur selon l'une quelconque des revendications 1 à 5,
**caractérisé en ce que** le dispositif de couplage (21) comprend une partie formant piston (36) tournée à l'opposé du pointeau (16), qui est positionnée de manière à ce que sa course puisse être réglée dans une partie formant cylindre (37) formée sur l'actionneur piézoélectrique (10).

7. Procédé de mise en fonctionnement d'un injecteur (1) selon l'une quelconque des revendications 1 à 6, **caractérisé**
- **en ce que** l'actionneur piézoélectrique (10) cesse d'être alimenté en courant pour ouvrir le pointeau (16) et est alimenté en courant en même temps que le dispositif d'entraînement linéaire (22) ou avant, et/ou
- **en ce que** l'actionneur piézoélectrique (10) est alimenté en courant et le dispositif d'entraînement linéaire (22) cesse d'être alimenté en courant pour fermer le pointeau (16).

8. Procédé selon la revendication 7, **caractérisé**
- **en ce que**, lorsque l'actionneur piézoélectrique (10) cesse d'être alimenté en courant, une charge électrique qui y est stockée est délivrée au dispositif d'entraînement linéaire (22) afin qu'il soit alimenté en courant, et/ou
- **en ce que**, lorsque le dispositif d'entraînement linéaire (22) cesse d'être alimenté en courant, une charge électrique qui y est stockée est délivrée à l'actionneur piézoélectrique (10) afin qu'il soit alimenté en courant.
